# FASCICULE DE BREVET EUROPEEN

(11) **EP 0 440 573 B1**
(45) Date de publication et mention de la délivrance du brevet: **14.07.1993**
(21) Numéro de dépôt: 91480010.7
(22) Date de dépôt: 24.01.1991
(51) Int. Cl.: E02B 8/02

(54) **Dégrilleur aval, éjectant par l'amont, comportant un peigne articulé qui descend, escamoté, et remonte, ouvert horizontalement en dégrillant, et un déversoir mobile amont**
Stromabwärts arbeitender Rechenreiniger, stromaufwärts auswerfend einen klappbaren Kamm auweisend, der eingeklappt herunter geht und horizontal öffnet, den Rechen reinigend wieder aufsteigt und stromaufwärts eine bewegliche Abfuhrrinne
Downstream bar screen cleaner, ejecting upstream, comprising a hinged comb that goes down pivoted and goes up again, horizontaly opened while cleaning the bar screen and a mobile upstream overflow

(30) Priorité: 31.01.1990 FR 9001209
(43) Date de publication de la demande: 07.08.1991
(73) Titulaire: SOREM INDUSTRIE SA, F-83000 Toulon (FR)
(72) Inventeur: Poskin, Claude, F-06000 Nice (FR)
(74) Mandataire: Hautier, Jean-Louis

(56) Documents cités:
- DE-A- 2 546 099
- FR-A- 717 474
- FR-A- 2 492 865
- GB-A- 2 089 229

## Description

L'invention a pour objet un dégrilleur aval, éjectant par l'amont, comportant un peigne articulé qui descend, escamoté, et remonte ouvert horizontalement en dégrillant, et un déversoir mobile amont.

Il existe de nombreux types de dégrilleur aval. Ces dégrilleurs sont composés généralement de plusieurs parties et ils nécessitent l'utilisation de plusieurs moto-réducteurs pour agir sur le rateau, l'escamotage du peigne, le déversoir mobile, l'éjecteur, etc... Ces dégrilleurs, du fait de leur complexité, sont sensibles à la profondeur de l'arrivée des effluents.

Quelques pièces mobiles sont immergées en permanence, ce qui crée des problèmes de maintenance.

Ces dégrilleurs complexes se trouvent parfois bloqués en pied de grille par les détritus en pied de grille.

Les dégrilleurs connus occupent un grand volume. Ils ne peuvent pas être placés contre la paroi du conduit d'arrivée des effluents.

-GB 2 089 229 (cf. Le préambule de la revendication 1) : ce brevet décrit un dégrilleur comprenant un rateau avec un peigne articulé, qui est escamoté à la descente et comportant des moyens faisant office de came qui, durant la course dudit rateau, agissent directement sur ledit peigne articulé pour l'ouvrir ou le fermer.

Ce dispositif s'applique à protéger les espèces vivantes au moment du dégrillage.

Le dégrilleur selon l'invention tend à résoudre tous ces problèmes.

Il est destiné, notamment, aux mini-stations d'épuration, au traitement des eaux industrielles chargées de résidus denses et de corps solides, partout où l'encombrement réduit de cet appareil peut permettre une réduction de coût des structures "génie civil".

Le dégrilleur selon l'invention présente de nombreux avantages :
- il est monobloc,
- il dégrille par l'aval,
- le déversement se fait par l'amont,
- le dégrilleur conserve son efficacité, même si la hauteur du plan d'eau de la canalisation est faible,
- le risque de blocage en pied de grille est quasi nul,
- un seul moto-réducteur est nécessaire pour obtenir les différents mouvements des différents organes mobiles,
- aucune pièce mobile ne se trouve immergée en permanence,
- le dégrilleur selon l'invention dégrille en remontant, son peigne traverse intégralement la grille de bas en haut,
- le peigne est situé à l'aval des barreaux de la grille, il descend escamoté verticalement ; en position de fin de course bas, il est armé pour reprendre la position horizontale, avant de remonter en dégrillant,
- la grille possède une partie horizontale qui permet le dépôt des détritus à dégriller et assure ainsi une meilleurs prise par le peigne,
- le peigne est guidé latéralement par un cadre de rateau coulissant dans le châssis en tôle d'acier,
- le déversoir mobile est situé à l'amont du dégrilleur,
- un éjecteur mécanique assure l'évacuation des détritus.

Le dégrilleur est du type composé : - d'un rateau, avec un peigne articulé actionné par une came ; les dents du peigne traversant une grille, de bas en haut, le peigne étant escamoté à la descente et armé par ladite came, pour dégriller en remontant, ledit peigne articulé comportant la came, qui est une came d'ouverture du rateau destinée à ouvrir le peigne à l'horizontale, ladite came d'ouverture ou de réarmement coopèrant, en fin de course, avec une butée de réarmement d'ouverture de manière à ce que le peigne, qui pivote autour de son axe d'articulation, puisse s'ouvrir en revenant avec les dents en position horizontale avant la remontée, pour le dégrillage par l'aval de la grille, caractérisé par le fait qu'il comporte - un déversoir mobile, situé à l'amont de la grille, - un éjecteur mécanique, - un moto-réducteur qui actionne le mouvement du rateau le long d'un chemin de roulement prévu dans le châssis du dégrilleur;
que le peigne comporte directement ou indirectement des moyens faisant office de came qui, durant la course dudit peigne, agissent directement sur ledit peigne articulé, pour l'ouvrir ou le fermer, et sur d'autres organes tels que le déversoir mobile et l'éjecteur pendulaire télescopique ;
que l'extrémité des dents du peigne vient buter contre le plan inférieur du déversoir mobile qui est monté articulé dans sa partie basse; que l'axe d'articulation est déporté vers l'amont pour que le déversoir mobile forme un plan incliné mobile; et que le passage des dents qui viennent en butée contre le plan incliné du déversoir, relève celui-ci vers une position plus proche de la verticale, c'est-à-dire le déporte vers l'amont.

Le peigne articulé est pourvu d'une première came d'ouverture du rateau, destinée à ouvrir le peigne à l'horizontale, cette came est disposée au niveau de l'oeil du peigne sur la face supérieure dudit peigne, lorsqu'il est en position ouverte. Cette came d'ouverture coopère en fin de course, lorsque le peigne est relevé ou escamoté à la verticale et que le rateau descend en fin de course, pour qu'elle vienne buter contre une butée de réarmement, mise en place au niveau du chemin de roulement, sur la partie basse du châssis, ladite came coopère avec la butée de manière à ce que le peigne pivote autour de son axe d'articulation, pour s'ouvrir en revenant avec les dents en position horizontale, avant la remontée par le dégrillage par l'aval de la grille. Cette came d'ouverture du rateau peut avoir la forme d'un carré.

Le châssis peut comporter en plus, dans sa partie basse, une butée de fin de course.

Les extrémités des dents du peigne qui dégrille par l'aval viennent buter contre le plan inférieur du déversoir mobile qui est monté articulé dans sa partie basse, l'axe d'articulation étant déporté vers l'amont, pour que le déversoir forme un plan incliné mobile. Dans sa partie haute, le déversoir vient au contact d'une butée montée sur le châssis du dégrilleur. Le passage des dents du peigne, qui viennent en butée contre le plan de déversoir, relève celui-ci vers une position plus proche de la verticale, ce qui facilite la chûte des détritus le long du déversoir.

Le peigne peut comporter une autre came qui assure le relevage ou l'escamotage du peigne du rateau lorsque celui-ci redescend, ladite came vient en butée contre la partie supérieure du plan du déversoir. Ladite came a une forme triangulaire, dont le sommet est tronqué et dirigé vers le bas lorsque le peigne est à l'horizontale ; cette forme triangulaire assure le pivotement du peigne autour de son axe d'articulation, jusqu'au relevage complet, en position quasi-verticale, et à son escamotage.

La came de relevage ou d'escamotage peut être, au moins, une des dents du peigne qui a la forme caractéristique de la came décrite ci-dessus, afin d'obtenir le mouvement voulu.

Le rateau peut comporter une came au niveau de la partie supérieure de son cadre, ladite came agit avec une autre came complémentaire, disposée sur le corps d'un éjecteur télescopique pendulaire, mis en place dans la partie haute du châssis du dégrilleur.

La came du rateau vient en regard de la came de l'éjecteur, leur forme respective permet à l'éjecteur télescopique pendulaire de s'écarter de la verticale, vers l'amont, et d'éjecter ainsi tous les détritus se trouvant sur les dents du peigne.

Une autre caractéristique préférée de l'invention réside dans la forme des dents du peigne qui font office de cames de relevage du plan du déversoir mobile et forment les joues d'une capacité du rateau. Les dents latérales sont plus hautes que les autres dents du peigne, de manière à faire office de capacité pour le rateau et d'obtenir ainsi un volume utile plus grand pour le rateau. Ces dents latérales plus hautes entrent les premières en contact contre le plan inférieur du déversoir mobile.

Les cames qui se font face ont une forme de triangle, dont le sommet est tronqué ; les cames sont fixées, l'une au rateau, l'autre au corps de l'éjecteur, par leurs bases qui sont montées verticalement.

Les dessins ci-joints sont donnés à titre d'exemples indicatifs et non limitatifs. Ils représentent un mode de réalisation préféré selon l'invention. Ils permettront de comprendre aisément l'invention.

La figure 1 est une vue du dégrilleur vu de face par l'amont.

La figure 2 est une coupe suivant l'axe A-A, représenté à la figure 1. Elle permet de mettre en évidence les différents mouvements du rateau, du peigne, du déversoir et de l'éjecteur télescopique pendulaire.

La figure 3 est une vue schématique, mettant en évidence le dispositif de réarmement du rateau dans la partie basse du châssis.

La figure 4 est une vue schématique, mettant en évidence le passage du rateau avec son peigne, qui vient buter contre le plan incliné du déversoir mobile et redresse celui-ci vers la verticale.

La figure 5 est une vue schématique du dégrilleur, mettant en évidence le retournement du rateau au moment de la descente. Ledit rateau vient, par sa came, buter contre la partie supérieure du plan incliné du déversoir qui relève le peigne du rateau jusqu'à une position quasi-verticale permettant son escamotage jusqu'à la descente dans la partie basse du châssis du dégrilleur.

La figure 6 met en évidence schématiquement le cadre supérieur du rateau, avec sa came, qui vient agir contre la came du corps de l'éjecteur télescopique pendulaire.

La figure 7 est une vue suivant la figure 6, mettant en évidence la montée du rateau grâce à sa came qui déporte l'éjecteur télescopique pendulaire de la verticale vers l'amont.

La figure 8 est une vue schématique, mettant en évidence l'aspect oscillant et télescopique de l'éjecteur selon l'invention.

La figure 9 est une vue en perspective de l'éjecteur pendulaire télescopique. Elle met en évidence, par des flèches, les différents mouvements dudit éjecteur.

La figure 10 met en évidence le rateau, avec son cadre, ainsi que son peigne. Le peigne est représenté ouvert, avec les dents à l'horizontale, en traits mixtes ; le peigne est représenté en position escamotée ou relevée, avec les dents verticales.

Le dégrilleur 1, selon l'invention, est du type composé d'un rateau 2, avec un peigne articulé 3. Les dents du peigne 4 traversent une grille 5, de bas en haut. Le peigne 3 est escamoté à la descente. Il est armé pour dégriller en remontant d'un déversoir mobile 6, situé à l'amont de la grille 5, un éjecteur mécanique 7, un moto-réducteur 8 qui actionne le mouvement du rateau le long d'un chemin de roulement 9 prévu dans le châssis 10 du dégrilleur 1.

Selon l'invention, le peigne 3 et/ou le rateau 2 comportent des moyens faisant office de came qui, durant la course dudit rateau ou dudit peigne, agissent directement sur ledit peigne articulé 3, pour l'ouvrir ou le fermer, ou sur d'autres organes tels que le déversoir mobile 6 ou l'éjecteur pendulaire télescopique 7.

Comme on peut le voir à la figure 3, le rateau 2 comporte un peigne articulé 3. Ce peigne articulé 3 comporte une came 11 qui est une came d'ouverture du rateau 2 destinée à ouvrir le peigne 3 à l'horizontale. Cette came 11 est disposée au niveau de l'oeil 12 de l'axe d'articulation 14 du peigne 3 sur le rateau 2. Sur la figure 3, cette came est disposée au niveau de l'oeil du peigne 2 sur la face supérieure des dents 17, lorsque celui-ci est en position ouverte. Cette came d'ouverture ou de réarmement 11 coopère, en fin de course, avec une butée de réarmement d'ouverture 15. Cette butée peut être soudée sur la partie basse du châssis 10. Ladite came 11 coopère avec la butée 15, de manière à ce que le peigne 3, qui pivote autour de son axe d'articulation 14, puisse s'ouvrir en revenant avec les dents 17 en position horizontale avant la remontée, pour le dégrillage par l'aval de la grille 5. Comme on peut le constater sur la figure 3, cette came 11 a la forme d'un carré. Le châssis 10 peut comporter également, en plus, dans sa partie basse, une autre butée de fin de course 16.

L'ensemble rateau 3/cadre support 27, ainsi armé en position ouverte, vient finalement buter sur la butée de fin de course 16, ce qui provoque un mou sur la sangle du treuil actionné par le moto-réducteur 8, qui déclenche à son tour l'arrêt de la descente, puis une nouvelle montée du rateau.

Dans la figure 4, il est mis en évidence que l'extrémité 18 des dents 17 du peigne 3, qui dégrille par l'aval, vient buter contre le plan inférieur 19 du déversoir mobile 6 qui est monté articulé en 20 dans sa partie basse 21. L'axe d'articulation 20 est déporté vers l'amont pour que le déversoir mobile 6 forme un plan incliné mobile.

Dans sa partie haute 22, le déversoir 6 vient au contact d'une butée 23 montée sur le châssis du dégrilleur 1. Au niveau du point de contact, il peut être prévu un amortisseur 24. Le passage des dents 17 du peigne 3, qui viennent en butée contre le plan incliné du déversoir 6, relève celui-ci vers une position plus proche de la verticale, c'est-à-dire le déporte vers l'amont, ce qui facilite la chute des détritus le long du plan incliné dudit déversoir 6.

Le peigne 3 peut comporter une autre came 25 qui assure le relevage et l'escamotage dudit peigne 3 du rateau 2, lorsque celui-ci redescend. Ladite came 25 vient en butée contre la partie supérieure 22 du plan du déversoir 6. Ladite came 25 a une forme triangulaire dont le sommet est tronqué et dirigé vers le bas lorsque le peigne 3 est à l'horizontale ; cette forme triangulaire assure le pivotement du peigne 3 autour de son axe d'articulation 14 et ce, jusqu'au relevage complet en position quasi-verticale et à son escamotage.

La came de relevage ou d'escamotage 25 peut être, comme cela est représenté figure 4 et visible parfaitement figure 10, une des dents 17 du peigne 3. A la figure 10, il est bien mis en évidence que cette came est la dent médiane 25 des dents 17 du peigne 3. La forme caractéristique de cette came permet d'obtenir le mouvement voulu, c'est-à-dire le pivotement complet des dents du peigne autour de l'axe d'articulation 14, jusqu'à l'escamotage ou le relevage complet (voir les dents représentées en pointillé à la figure 10).

Comme cela est représenté dans les figures 6, 7, 8 et 9, le rateau 2 peut comporter une came 26 au niveau de la partie supérieure de son cadre 27. Ladite came 26 agit avec une autre came complémentaire 28 disposée sur le corps 29 de l'éjecteur télescopique pendulaire 30 mis en place dans la partie haute du châssis 10 du dégrilleur 1. La came 26 du rateau 2 vient en regard de la came 20 de l'éjecteur 30. Leurs formes respectives permettent à l'éjecteur télescopique pendulaire 30 de s'écarter de la verticale vers l'amont et d'éjecter ainsi tous les détritus se trouvant sur les dents 17 du peigne 3. Les cames 26, 28, qui se font face, ont une forme de triangle, dont le sommet est tronqué. Les cames sont fixées, l'une au rateau 2, au niveau de la partie supérieure 27 de son cadre, l'autre au corps 29 de l'éjecteur 30 et ce, par leurs bases qui sont montées verticalement.

La figure 7 met en évidence, par des flèches, le mouvement de l'éjecteur télescopique pendulaire.

Selon un autre mode de réalisation, non représenté sur les figures, la came du rateau peut ne pas être disposée sur le cadre, mais directement sur le câble. De même, il n'est pas obligatoire qu'il y ait deux cames, une came au voisinage du rateau et une autre came sur l'éjecteur. Il est possible qu'il existe une seule came sur le câble, ladite came, de par sa forme, agissant directement sur l'éjecteur télescopique pendulaire pour l'écarter de la verticale vers l'amont et permettre ainsi l'éjection de tous les détritus se trouvant sur les dents du peigne.

La figure 10 permet de mettre en évidence que les dents latérales 31, 32 du peigne 3 sont plus hautes que les'autres dents et forment les joues d'une capacité.

Ces dents latérales 31, 32, plus hautes que les autres forment une capacité qui offre ainsi un grand volume aux détritus.

En dégrillant en remontant, le rateau 2 entre en contact avec le plan inférieur du déversoir mobile 6, en premier par ses dents latérales 31, 32, sans faire tomber les détritus en aval du plan incliné du déversoir, et ce, jusqu'à ce que ledit plan du déversoir mobile 6 ait laissé passer le rateau 2.

### REFERENCES

1. dégrilleur
2. rateau
3. peigne articulé
4. dents du peigne
5. grille
6. déversoir mobile
7. éjecteur mécanique
8. moto-réducteur
9. chemin de roulement
10. châssis du dégrilleur
11. came d'ouverture ou de réarmement du rateau
12. oeil de l'axe d'articulation
14. axe d'articulation du peigne
15. butée de réarmement d'ouverture
16. butée de fin de course
17. dents du peigne
18. extrémité des dents
19. plan inférieur du déversoir mobile
20. axe d'articulation
21. partie basse du déversoir mobile
22. partie haute du déversoir mobile
23. butée
24. amortisseur
25. came de relevage ou d'escamotge ou dent médiane
26. came
27. cadre de la came 26
28. came complémentaire
29. corps de l'éjecteur
30. éjecteur télescopique pendulaire
31. dents latérales du peigne
32. dents latérales du peigne

## Revendications

1. Dégrilleur du type composé: - d'un rateau (2), avec un peigne articulé (3) actionné par une came (11) ; les dents (4,17) du peigne traversant une grille (5), de bas en haut, le peigne (3) étant escamoté à la descente et armé par ladite came, pour dégriller en remontant, ledit peigne articulé (3) comportant la came (11), qui est une came d'ouverture du rateau (2) destinée à ouvrir le peigne (3) à l'horizontale, ladite came d'ouverture ou de réarmement (11) coopèrant, en fin de course, avec une butée de réarmement d'ouverture (15) de manière à ce que le peigne (3), qui pivote autour de son axe d'articulation (14), puisse s'ouvrir en revenant avec les dents (4,17) en position horizontale avant la remontée, pour le dégrillage par l'aval de la grille (5), caractérisé par le fait qu'il comporte - un déversoir mobile (6), situé à l'amont de la grille (5), - un éjecteur mécanique (7), - un moto-réducteur (8) qui actionne le mouvement du rateau le long d'un chemin de roulement (9) prévu dans le châssis (10) du dégrilleur (1);
que le peigne (3) comporte directement ou indirectement des moyens faisant office de came qui, durant la course dudit peigne, agissent directement sur ledit peigne articulé (3), pour l'ouvrir ou le fermer, et sur d'autres organes tels que le déversoir mobile (6) et l'éjecteur pendulaire télescopique (7) ;
que l'extrémité (18) des dents (4,17) du peigne (3) vient buter contre le plan inférieur (19) du déversoir mobile (6) qui est monté articulé en (20) dans sa partie basse (21) ; que l'axe d'articulation (20) est déporté vers l'amont pour que le déversoir mobile (6) forme un plan incliné mobile; et que le passage des dents (4,17) qui viennent en butée contre le plan incliné du déversoir (6), relève celui-ci vers une position plus proche de la verticale, c'est-à-dire le déporte vers l'amont.

2. Dégrilleur, selon la revendication 1, caractérisé par le fait que la came (11) d'ouverture ou de réarmement, a la forme d'un carré.

3. Dégrilleur, selon la revendication 1, caractérisé par le fait que le piège (3) comporte une autre came (25) qui assure le relevage et l'escamotage dudit peigne (3) du rateau (2), lorsque celui-ci redescend; ladite came (25) vient en butée contre la partie supérieure (22) du plan du déversoir (6).

4. Dégrilleur, selon la revendication 3, caractérisé par le fait que ladite came (25) a une forme triangulaire dont le sommet est tronqué et dirigé vers le bas lorsque le peigne (3) est à l'horizontale ; cette forme triangulaire assure le pivotement du peigne (3) autour de son axe d'articulation (14) et ce, jusqu'au relevage complet en position quasi-verticale et à son escamotage.

5. Dégrilleur, selon l'une quelconque des revendications 3 ou 4, caractérisé par le fait
que la came de relevage ou d'escamotage (25) est la dent médiane (25), des dents (17) du peigne (3) ; la forme caractéristique de cette came permet d'obtenir le mouvement voulu, c'est-à-dire le pivotement complet des dents du peigne autour de l'axe d'articulation (14), jusqu'à l'escamotage ou le relevage complet.

6. Dégrilleur, selon la revendication 1, caractérisé par le fait
que le rateau (2) comporte une came (26) au niveau de la partie supérieure de son cadre (27) ; ladite came (26) agit avec une autre came complémentaire (28) disposée sur le corps (29) de l'éjecteur télescopique pendulaire (30) mis en place dans la partie haute du châssis (10) du dégrilleur (1) ; la came (26) du rateau (2) vient en regard de la came (28) de l'éjecteur (30) ; leurs formes respectives permettent à l'éjecteur télescopique pendulaire (30) de s'écarter de la verticale vers l'amont et d'éjecter ainsi tous les détritus se trouvant sur les dents (17) du peigne (3).

7. Dégrilleur, selon la revendication 6, caractérisé par le fait
que les cames (26, 28), qui se font face, ont la forme d'un triangle, dont le sommet est tronqué ; les cames sont fixées, l'une au rateau (2), au niveau de la partie supérieure (27) de son cadre, l'autre au corps (29) de l'éjecteur (30) et ce, par leurs bases qui sont montées verticalement.

8. Dégrilleur, selon la revendication 1, caractérisé par le fait
que les dents latérales (31, 32) du peigne (3) font office de came de relevage et forment les joues d'une capacité pour le rateau (2), ces dents latérales (31, 32) sont plus hautes que les autres dents.

## Patentansprüche

1. Rechenreiniger, bestehend aus einem Rechen (2) mit einem klappbaren Kamm (3), der durch einen Nocken (11) betätigt wird, wobei die Zähne (4, 17) des Kamms von unten nach oben ein Gatter (5) durchqueren, wobei der Kamm (3) bei der Abwärtsbewegung eingeklappt ist und mit dem genannten Nocken ausgerüstet ist, um bei der folgenden Aufwärtsbewegung den Reinigungsvorgang durchzuführen, wobei der genannte klappbare Kamm (3) den Nocken (11) aufweist, der ein Öffnungsnocken für den Rechen (2) zum Öffnen des Kamms (3) in waagrechte Stellung ist, wobei der genannte Öffnungs- oder Rückstellnocken (11) in Endstellung mit einem Öffnungsrückstellanschlag (15) zusammenwirkt, so daß der Kamm (3), der um seine Gelenkachse (14) kippt, sich vor der Aufwärtsbewegung öffnen kann, wobei er mit den Zähnen (4, 17) erneut eine waagrechte Stellung einnimmt, um die stromabwärtige Reinigung des Gatters (5) durchzuführen,
dadurch gekennzeichnet, daß er eine stromaufwärts vom Gatter (5) angeordnete, bewegliche Abfuhrrinne (6), einen mechanischen Auswerfer (7), einen Getriebemotor (8), der die Bewegung des Rechens auf einer Rollstrecke (9) in dem Gestell (10) des Rechenreinigers (1) steuert, aufweist,
daß der Kamm (3) direkt oder indirekt als Nocken dienende Mittel aufweist, die während des Hubs des genannten Kamms direkt auf den genannten klappbaren Kamm (3) einwirken, um ihn zu öffnen oder zu schließen, sowie auf weitere Organe wie die bewegliche Abfuhrrinne (6) und den schwingenden Teleskopauswerfer (7) einwirken,
daß das Ende (18) der Zähne (4, 17) des Kamms (3) in Anschlag an der unteren Fläche (19) der beweglichen Abfuhrrinne (6) kommt, die an (20) mit ihrem unteren Teil (21) gelenkig befestigt ist,
daß die Gelenkachse (20) stromaufwärts verschoben wird, damit die bewegliche Abfuhrrinne (6) eine bewegliche geneigte Fläche bildet, und
daß der Durchlauf der Zähne (4, 17), die in Anschlag an der geneigten Fläche der Abfuhrrinne (6) kommen, diese in eine näher an der Senkrechten befindliche Stellung hebt, d. h. sie stromaufwärts bewegt.

2. Rechenreiniger nach Anspruch 1,
dadurch gekennzeichnet, daß der Öffnungs- oder Rückstellnocken (11) eine viereckige Form hat.

3. Rechenreiniger nach Anspruch 1,
dadurch gekennzeichnet, daß der Kamm (3) einen weiteren Nocken (25) aufweist, der das Anheben und Einklappen des genannten Kamms (3) des Rechens (2) gewährleistet, wenn dieser sich abwärts bewegt;
daß der genannte Nocken (25) in Anschlag an dem oberen Teil (22) der Fläche der Abfuhrrinne (6) kommt.

4. Rechenreiniger nach Anspruch 3,
dadurch gekennzeichnet, daß der genannte Nocken (25) eine dreieckige Form hat, deren Spitze stumpf ist und nach unten gerichtet ist, wenn der Kamm (3) sich in der Waagrechten befindet, wobei diese dreieckige Form das Kippen des Kamms (3) um seine Gelenkachse (14) gewährleistet, und zwar bis er vollständig in praktisch senkrechte Stellung angehoben ist und bis er eingeklappt ist.

5. Rechenreiniger nach einem der Ansprüche 3 oder 4,
dadurch gekennzeichnet, daß der Hub- oder Einklappnocken (25) der mittlere Zahn (25) der Zähne (17) des Kamms (3) ist;
daß die charakteristische Form dieses Nockens es ermöglicht, die gewünschte Bewegung zu erzielen, d. h. das vollständige Rippen der Kammzähne um die Gelenkachse (14), bis sie eingeklappt sind oder vollständig angehoben sind.

6. Rechenreiniger nach Anspruch 1,
dadurch gekennzeichnet, daß der Rechen (2) in Höhe des oberen Teils seines Rahmens (27) einen Nocken (26) aufweist, daß der- genannte Nocken (26) sich mit einem weiteren, komplementären Nocken (28) betätigt, der am Körper (29) des schwingenden Teleskopauswerfers (30) angeordnet ist, der im oberen Teil des Gestells (10) des Rechenreinigers (1) eingebaut ist,
daß der Nocken (26) des Rechens (2) gegenüber dem Nocken (28) des Auswerfers (30) zu liegen kommt, wobei ihre jeweiligen Formen es ermöglichen, daß der schwingende Teleskopauswerfer (30) sich stromaufwärts aus der Senkrechten entfernt und so allen sich auf den Zähnen (17) des Kamms (3) befindenden Schmutz auswirft.

7. Rechenreiniger nach Anspruch 6,
dadurch gekennzeichnet, daß die sich gegenüberliegenden Nocken (26, 28) eine dreieckige Form haben, deren Spitze stumpf ist, wobei der eine Nocken am Rechen (2) in Höhe des oberen Teils (27) seines Rahmens, der andere Nocken am Körper (29) des Auswerfers (30) befestigt ist, und zwar mit ihren Basislinien, die senkrecht angeordnet sind.

8. Rechenreiniger nach Anspruch 1,
dadurch gekennzeichnet, daß die Seitenzähne (31, 32) des Kamms (3) als Hubnocken dienen und die Seitenteile eines Volumens für den Rechen (2) bilden, indem diese Seitenzähne (31, 32) höher sind als die anderen Zähne.

## Claims

1. A bar screen cleaner comprising a rake (2) with a hinged comb (3) controlled by a cam (11), the teeth (4, 17) of the comb traversing a bar screen (5) from below to the top, the comb (3) being pivoted when descending and being provided with said cam for cleaning the bar screen when ascending again, said hinged comb (3) comprising the cam (11) which is an opening cam for the rake (2), destined for opening the comb (3) into the horizontal position, said opening or readjusting cam (11) cooperating, at the limit of travel, with an opening readjusting stop (15) in a way that the comb (3), which pivotes about its hinge axle (14), can open, returning to the horizontal position with its teeth (4, 17), before ascending again, for downstream cleaning of the bar screen (5),
characterized in that it comprises a mobile overflow (6) upstream of the bar screen (5), a mechanical ejector (7), a geared motor (8) controlling the movement of the rake on a rolling track (9) provided in the chassis (10) of the bar screen cleaner (1),
that the comb (3) comprises directly or indirectly means serving as a cam and acting directly upon said hinged comb (3) during the travel of said comb to open or close it, and upon other parts such as the mobile overflow (6) and the pendulous telescopic ejector (7),
that the end (18) of the teeth (4, 17) of the comb (3) is moved to a stop against the bottom surface (19) of the mobile overflow (6) which is hinged with its bottom portion (21) to (20),
that the hinge axle (20) is moved upstream so that the mobile overflow (6) forms a mobile, inclined surface, and that the passage of the teeth (4, 17) coming to a stop against the inclined surface of the overflow (6) lifts the latter into a more vertical position, i. e. moves it upstream.

2. A bar screen cleaner according to claim 1,
characterized in that the opening or readjusting cam (11) is square.

3. A bar screen cleaner according to claim 1,
characterized in that the comb (3) comprises a further cam (25) which ensures that said comb (3) of the rake (2) is lifted and pivoted, when the latter descends,
that said cam (25) is moved to a stop against the upper portion (22) of the surface of the overflow (6).

4. A bar screen cleaner according to claim 3,
characterized in that said cam (25) is triangular in shape and has a truncated point which is directed downwardly when the the comb (3) is in horizontal position, this triangular shape ensuring that the comb (3) is pivoted about its hinge axle (14) until it is completely lifted into the substantially vertical position and until it is pivoted.

5. A bar screen cleaner according to one of the claims 3 or 4,
characterized in that the cam (25) for lifting and pivoting forms the median tooth (25) of the teeth (17) of the comb (3),
that the characteristic form of this cam allows to obtain the desired movement, i. e. complete pivoting of the teeth of the comb about the hinge axle (14) until completion of the pivoting or lifting operation.

6. A bar screen cleaner according to claim 1,
characterized in that the rake (2) comprises a cam (26) at the level of the upper portion of its frame (27),
that said cam (26) operates together with another complementary cam (28) disposed at the body (29) of the pendulous telescopic ejector (30) installed in the upper portion of the chassis (10) of the bar screen cleaner (1),
that the cam (26) of the rake (2) is moved into a position opposing the cam (28) of the ejector (30), their respective shapes allowing the pendulous telescopic ejector (30) to move away from the vertical position in upstream direction and in this way to eject all detritus present on the teeth (17) of the comb (3).

7. A bar screen cleaner according to claim 6,
characterized in that the cams (26, 28) which oppose each other have a a triangular shape having a truncated point, one of the cams being fixed to the rake (2) at the level of the upper portion of its frame (27) and the other to the body (29) of the ejector (30) at their basis lines which are mounted vertically.

8. A bar screen cleaner according to claim 1,
characterized in that the lateral teeth (31, 32) of the comb (3) serve as lifting cams and form the cheeks of a space for the rake (2), these lateral teeth (31, 32) being higher than the other teeth.
